# FASCICULE DE BREVET EUROPEEN

(11) **EP 0 869 318 B1**
(45) Date de publication et mention de la délivrance du brevet: **18.09.2002**
(21) Numéro de dépôt: 98470009.6
(22) Date de dépôt: 03.04.1998
(51) Int. Cl.: F23N 5/24

(54) **Dispositif de sécurité pour poêle mesurant directement le taux d'une production gazeuse**
Sicherheitsvorrichtung für einen Ofen mit direkter Messung der Produktionsrate von Gas
Safety device for a stove with direct measuring of the rate of a gas production

(30) Priorité: 04.04.1997 FR 9704433
(43) Date de publication de la demande: 07.10.1998
(73) Titulaire: D.T.N. France, Société Anonyme, 54230 Neuves Maisons (FR)
(72) Inventeur: Brucker, Guy, 54840 Villers Les Nancy (FR)
(74) Mandataire: Poupon, Michel

(56) Documents cités:
- EP-A- 0 358 925
- EP-A- 0 439 950
- EP-A- 0 440 828
- EP-A- 0 511 582
- FR-A- 2 671 406
- US-A- 4 493 634
- US-A- 5 165 883
- US-A- 5 418 131
- PATENT ABSTRACTS OF JAPAN vol. 096, no. 011, 29 novembre 1996 & JP 08 178281 A (TOKYO GAS CO LTD), 12 juillet 1996,
- PATENT ABSTRACTS OF JAPAN vol. 012, no. 183 (M-703), 28 mai 1988 & JP 62 294809 A (SANYO ELECTRIC CO LTD), 22 décembre 1987,
- PATENT ABSTRACTS OF JAPAN vol. 018, no. 607 (M-1707), 18 novembre 1994 & JP 06 229539 A (PALOMA IND LTD), 16 août 1994,

## Description

La présente invention concerne un dispositif de sécurité pour appareil de chauffage à combustible liquide, notamment pour appareil de chauffage mobile à pétrole.

Dans les appareils mobiles à pétrole, le dégagement de chaleur est obtenu par catalyse du combustible amené dans la zone de catalyse par capillarité au moyen d'une mèche.

Un actionneur ou mécanisme de manoeuvre permet de commander la sortie ou l'effacement de la mèche dans un porte-mèche et par là l'extinction du poêle.

Ce type d'appareil doit être équipé d'un système de sécunté imposant son arrêt total par extinction avant que la teneur en CO₂ du local atteigne des seuils prédéterminés et interdisant la possibilité de réallumage tant que la cause ayant motivé cet arrêt n'a pas disparue.

Actuellement, la norme impose l'arrêt total pour un taux de CO₂ compris entre 0,6 et 1 %. Ce taux de CO₂ est, à l'heure actuelle, très difficile à mesurer dans cet intervalle de valeurs.

On ne connaît qu'un détecteur à infra-rouge capable de remplir cette fonction de manière fiable mais son prix est très élevé et son utilisation sur un poêle à pétrole conduirait à doubler le prix de revient de l'appareil. Une application grand public de ce type de détecteur n'est donc pas envisageable.

Techniquement, cette solution nécessite en outre un dispositif de pompage et une vitesse d'air suffisante.

Pour résoudre ce problème, la solution actuelle est d'évaluer indirectement le taux de CO₂ en mesurant la température au voisinage de l'appareil seulement en pièce laboratoire étanche et sous certaines conditions d'environnement. Dans ces conditions limites cette température est en corrélation avec le taux de CO₂. De tels appareils sont par exemple décrits dans les documents US-A-4,493,634, EP-A-0 075 602 et FR 95 03236 de la demanderesse.

Cette solution fait appel à de multiples composants (sonde, thermostat, thermocouples ou autres), et sa fiabilité et sa précision dépendent notamment du type de la pièce d'habitation, de la température prélevée, du nombre de composants, etc...

La demanderesse propose une solution nouvelle à ce problème qui permet de mesurer directement un taux de CO₂, par exemple inférieur à 1 %, sans augmenter notablement le prix de l'appareil.

La demanderesse a eu l'idée d'utiliser un micro-capteur de gaz choisi dans l'ensemble (micro-capteur à conductivité thermique, micro-capteur catalytique, micro-capteur à oxyde semi-conducteur, micro-capteur électrochimique).

Des détecteurs fonctionnant sur ce principe ne sont utilisés actuellement qu'en très faible nombre dans les laboratoires de recherche ou de mesure, et pour des taux de productions gazeuses beaucoup plus élevés que ceux qui concernent les poêles à pétrole. Ils n'ont pas d'application industrielle connue.

La demanderesse a dû résoudre plusieurs problèmes pour adapter ce détecteur à cette application industrielle nouvelle et notamment:
- concevoir un circuit de mesure spécifique,
- définir une procédure de discrimination entre le CO₂ et un autre élément gazeux qui présenterait une caractéristique très proche de celle du CO₂.

Tous les problèmes évoqués ci-dessus par la demanderesse son résolus par l'invention qui consiste en un dispositif de sécurité pour appare de chauffage à combustible liquide, caractérisé en ce qu'il est installé sur ui poêle à pétrole transportable et en ce qu'il comporte :
- un ensemble de détection composé principalement d'un micro-capteu choisi dans l'ensemble (micro-capteur à conductivité thermique, micro capteur catalytique, micro-capteur à oxyde semi-conducteur, micro capteur électrochimique), cet ensemble de détection étant :
   - apte à mesurer directement toute production d'un taux inférieu à 1 % de gaz dangereux ou non désiré dans l'environnemen du poêle,
   - et apte à informer un ensemble électronique de commande celui-ci étant apte à actionner automatiquement un actionneu d'arrêt du poêle à pétrole dès que le taux mesuré pa l'ensemble de détection atteint un taux prédéterminé inférieur 1 %
- un bouton poussoir pour un arrêt manuel du poêle à pétrole Selon un premier mode de réalisation à capteur à conductivité thermique ce capteur comporte un élément chauffant activé par une électronique et un capteur de température, tous deux montés dans un pont de Wheatstone associé à un amplificateur.

Selon un deuxième mode de réalisation à capteur à oxyde semi-conducteur, le micro-capteur est un micro-capteur de type semi-conducteur composé d'un filament de chauffage et d'une couche sensible, associé à un amplificateur.

Selon un troisième mode de réalisation à capteur catalytique, le micro-capteur est un micro-capteur de type catalytique composé d'un filament de platine régulé par une électronique de chauffage et de gestion associé à un amplificateur.

Selon un quatrième mode de réalisation à capteur électrochimique, le micro-capteur et un micro-capteur électrochimique monté sur son circuit de gestion et associé à un amplificateur.

Le dispositif selon l'invention peut comporter en outre, quelque soit le type de capteur utilisé, un ensemble de discrimination permettant de distinguer une production de gaz non désiré, par exemple le CO₂, d'une autre production gazeuse ayant une caractéristique proche de celle du gaz non désiré.

Cette application industrielle n'est pas limitée aux poêles à pétrole, elle peut être généralisée à tous les appareils de chauffage à combustion de combustible solide, liquide, gazeux.

On comprendra mieux l'invention à l'aide de la description qui suit faite en référence aux figures annexées suivantes :
- la **figure 1** est un schéma fonctionnel du dispositif selon un premier mode de réalisation de l'invention,
- la **figure 2** est un schéma fonctionnel du dispositif selon un deuxième mode de réalisation de l'invention,
- la **figure 3** est un schéma fonctionnel du dispositif selon un troisième mode de réalisation de l'invention,
- la **figure 4** est un schéma fonctionnel du dispositif selon un quatrième mode de réalisation de l'invention,

Selon le premier mode de réalisation représenté à titre d'exemple sur la figure 1 l'invention comporte principalement un actionneur (10) commandé par un ensemble de commande électronique (B) (avec son micro-processeur), un ensemble de détection (C₁) (avec son micro-capteur de gaz A₁), un ensemble de discrimination (D), une source d'énergie et un arrêt manuel (11). Dans l'application spécifique du poêle à pétrole, l'actionneur (10) est un actionneur de mèche.

Un micro-capteur de gaz (A₁), mesurant la conductivité thermique des gaz, est généralement constitué d'un élément résistif chauffant (3) déposé par des techniques connues de micro-électroniques sur une fine membrane isolée électriquement et thermiquement, et d'un capteur de température (4) déposé sur un support en silicone.

La mesure résulte de la dissipation thermique de la membrane, elle-même résultant de la conductivité thermique du gaz environnant ladite membrane.

Pour l'application au poêle à pétrole et aux autres types de poêles, le micro-capteur (A₁) est associé à un circuit spécifique pour former l'ensemble de détection (C₁) fonctionnant comme suit :

L'élément chauffant (3) est activé par une électronique (1), le capteur de température (4) lit la valeur de conductivité thermique du gaz à l'aide d'un pont de Whèatstone (5) associé à un amplificateur (2).

Lorsque la teneur en gaz détectée par (A₁) atteint un seuil prédéterminé considéré dangereux, l'ensemble électronique (B) commande l'actionneur (10) et de ce fait provoque l'arrêt du poêle.

Ainsi le poêle s'arrête chaque fois que le seuil est atteint, que le gaz soit du CO₂, ou un mélange de gaz ou un élément gazeux comme l'ammoniac dont les conductivités seraient très proches de celles du CO₂.

Si on souhaite éliminer les arrêts qui ne seraient pas dus à des dégagements dangereux de CO₂, on ajoutera au dispositif un ensemble de discrimination (D) géré par le microprocesseur (8) de l'ensemble de commande (B), et pouvant fonctionner selon divers critères de reconnaissance d'autres gaz, tels que :
- ammoniac,
- azote,
- solvants,
- alcool,
- etc...

L'ensemble de discrimination peut par exemple fonctionner sur la lecture de la courbe signature d'un gaz.

L'ensemble de commande (B) comporte encore d'autres éléments, par exemple une détection de température (9) pouvant servir à thermostater l'appareil.

De plus, une action sur un bouton-poussoir (11) doit être obligatoire pour mettre en marche le poêle, et un module électronique (7) surveille l'état de la source d'alimentation (6) interdisant la mise en marche du poêle si la source est défaillante.

Le deuxième mode de réalisation représenté sur la figure 2 comporte un ensemble de détection (C₂) à micro-capteur (A₂) de type semi-conduceur composé d'un filament de chauffage (12) et d'une couche sensible (13) associé à un amplificateur (14) et à une électronique de gestion (15) permettant de détecter la présence du gaz pour le signaler à l'ensemble électronique de commande (B) et donc de déclencher l'arrêt du poêle à pétrole.

Le troisième mode de réalisation représenté sur la figure 3 comporte un ensemble de détection (C₃) à micro-capteur (A₃) de type catalytique composé d'un filament (23) ou autre, régulé par une électronique de chauffage et de gestion (25). En présence d'un gaz réactif, la résistance du filament (23) change et peut être mesurée à l'aide de l'amplificateur (24) et ainsi permettre de détecter la présence du gaz et le signaler à l'ensemble électronique de commande (B) et également déclencher l'arrêt du poêle à pétrole.

Le quatrième mode de réalisation représenté sur la figure 4 comporte un ensemble de détection (C₄) à micro-capteur (A₄) de type électrochimique monté sur son circuit de gestion (35) et dont le signal de sortie est amplifié par l'amplificateur (34).

Dans tous les modes de réalisation, les fonctions des blocs ou composants (B,D,6,7,8,9,10,11) restent identiques. On peut également y adjoindre un moyen d'auto-calibration comme celui décrit dans le brevet FR 671 406.

Les avantages de l'invention sont les suivants :
- mesure directe du taux de CO₂ dans la pièce (excellente corrélation avec la combustion),
- conformité parfaite au décret n° 92-1280 du 10/12/92 et à la norme NF D 35-300,
- utilisation de l'appareil impossible en cas de défaillance de l'énergie auxiliaire même avec un allumage extérieur (allumettes...).

## Revendications

1. Dispositif de sécurité pour appareil de chauffage à combustible liquide, **caractérisé en ce qu'**il est installé sur un poêle à pétrole transportable et **en ce qu'**il comporte :
- un ensemble de détection (C₁, C₂, C₃, C₄) composé principalement d'un micro-capteur choisi dans l'ensemble (micro-capteur à conductivité thermique, micro-capteur catalytique, micro-capteur à oxyde semi-conducteur, micro-capteur électrochimique), cet ensemble de détection étant :
• apte à mesurer directement toute production d'un taux inférieur à 1 % de gaz dangereux ou non désiré dans l'environnement du poêle,
• et apte à informer un ensemble électronique de commande (B), celui-ci étant apte à actionner automatiquement un actionneur (10) d'arrêt du poêle à pétrole dès que le taux mesuré par l'ensemble de détection atteint un taux prédéterminé inférieur à 1 %
- un bouton poussoir (11) pour un arrêt manuel du poêle à pétrole.

2. Dispositif de sécurité selon la revendication 1, **caractérisé en ce qu'**il comporte en outre un ensemble de discrimination (D) permettant de distinguer une production de gaz non désiré d'une production gazeuse ayant une caractéristique proche de celle du gaz non désiré.

3. Dispositif de sécurité selon la revendication 2, **caractérisé en ce que** le gaz non désiré est du CO₂.

4. Dispositif de sécurité selon l'une quelconque des revendications 1 à 3, **caractérisé en ce qu'**il comporte en outre un bouton-poussoir (11) dont l'action est obligatoire pour mettre en marche le poêle.

5. Dispositif de sécurité selon l'une quelconque des revendications 1 à 4, **caractérisé en ce qu'**il comporte en outre un détecteur de température (9) servant à thermostater l'appareil.

6. Dispositif de sécurité selon l'une quelconque des revendications 1 à 5, **caractérisé en ce que** le micro-capteur est un micro-capteur (A₁) à conductivité thermique comportant un élément chauffant (3) activé par une électronique (1) et un capteur de température (4) monté dans un pont de Wheatstone (5) associé à un amplificateur (2).

7. Dispositif de sécurité selon l'une quelconque des revendications 1 à 5, **caractérisé en ce que** le micro-capteur est un micro capteur (A₂) de type semi-conducteur composé d'un filament de chauffage (12) et d'une couche sensible (13), associé à un amplificateur (14).

8. Dispositif de sécurité selon l'une quelconque des revendications 1 à 5, **caractérisé en ce que** le micro-capteur est un micro-capteur (A₃) de type catalytique composé d'un filament de platine (23) régulé par une électronique de chauffage et de gestion (25) associé à un amplificateur (24).

9. Dispositif de sécurité selon l'une quelconque des revendications 1 à 5, **caractérisé en ce que** le micro-capteur est un micro-capteur (A₄) électrochimique monté sur son circuit de gestion (35) et associé à un amplificateur (34).

10. Dispositif de sécurité selon l'une quelconque des revendication 1 à 9, **caractérisé en ce qu'**il comporte un module de surveillance (7) de l'état de la source d'alimentation (6).

11. Dispositif de sécurité selon l'une quelconque des revendications 1 à 10, **caractérisé en ce qu'**il comporte un moyen d'autocalibration.

## Patentansprüche

1. Sicherheitsvorrichtung für eine Heizvorrichtung mit brennbarer Flüssigkeit, **dadurch gekennzeichnet, dass** sie an einem transportablen Ölofen angebracht ist und eine Überwachungsanordnung (C₁, C_{2'}, C_{3'}, C₄) und einen Knopftaster (11) zum manuellen Abschalten des Ölofens aufweist, wobei die Überwachungsanordnung im Wesentlichen aus einem Mikro-Sensor besteht, der aus der Gruppe Mikro-Sensor mit thermischer Leitfähigkeit, katalytischer Mikro-Sensor, Mikro-Sensor mit Halbleiteroxyd, elektrochemischer Mikro-Sensor ausgewählt ist, wobei diese Überwachungsanordnung in der Lage ist, jede Bildung eines gefährlichen oder unerwünschten Gases bis unter 1 % in der Umgebung des Ofens direkt zu messen und eine elektronische Steuereinrichtung (B) zu informieren, die ihrerseits geeignet ist, automatisch einen Abschaltbetätiger (10) des Ölofens zu aktivieren, sobald der von der Überwachungsanordnung gemessene Anteil einen vorbestimmten Wert erreicht, der unter einem 1 % liegt.

2. Sicherheitsvorrichtung nach Anspruch 1, **dadurch gekennzeichnet, dass** sie weiterhin eine Diskriminieranordnung (D) aufweist, die es erlaubt, die Bildung eines nicht gewünschten Gases von einer Bildung von Gas zu unterscheiden, das ähnliche Eigenschaften wie die des nicht gewünschten Gases hat.

3. Sicherheitsvorrichtung nach Anspruch 2, **dadurch gekennzeichnet, dass** das nicht gewünschte Gas CO₂ ist.

4. Sicherheitsvorrichtung nach einem der Ansprüche 1 bis 3, **dadurch gekennzeichnet, dass** sie weiterhin einen Knopftaster (11) enthält, dessen Betätigung zwingend für das Ingangsetzen des Ofens ist.

5. Sicherheitsvorrichtung nach einem der Ansprüche 1 bis 4, **dadurch gekennzeichnet, dass** sie weiterhin einen Temperaturfühler (9) aufweist, der dazu dient, die Temperatur der Vorrichtung zu regeln.

6. Sicherheitsvorrichtung nach einem der Ansprüche 1 bis 5, **dadurch gekennzeichnet, dass** der Mikro-Sensor ein Mikro-Sensor (A₁) mit thermischer Leitfähigkeit ist, der ein durch eine Elektronik (1) aktiviertes Heizelement (3) und einen Temperatursensor (4) aufweist, der in einer mit einem Verstärker (2) verbundenen Wheatstone'schen Messbrücke (5) montiert ist.

7. Sicherheitsvorrichtung nach einem der Ansprüche 1 bis 5, **dadurch gekennzeichnet, dass** der Mikro-Sensor ein Mikro-Sensor (A₂) der Halbleiterbauart ist, der aus einem Heizdraht (12) und einer sensiblen Schicht (13) besteht, die mit einem Verstärker (14) verbunden ist.

8. Sicherheitsvorrichtung nach einem der Ansprüche 1 bis 5, **dadurch gekennzeichnet, dass** der Mikro-Sensor ein Mikro-Sensor (A₃) katalytischer Bauart ist, der aus einem Platindraht (23) besteht, der durch eine mit einem Verstärker (24) verbundene Elektronik zum Heizen und Steuern (25) geregelt ist.

9. Sicherheitsvorrichtung nach einem der Ansprüche 1 bis 5, **dadurch gekennzeichnet, dass** der Mikro-Sensor ein elektrochemischer Mikro-Sensor (A₄) ist, der in seiner Steuerschaltung (35) montiert und mit einem Verstärker (34) verbunden ist.

10. Sicherheitsvorrichtung nach einem der Ansprüche 1 bis 9, **dadurch gekennzeichnet, dass** sie ein Modul (7) für die Überwachung des Zustands der Versorgungsquelle (6) aufweist.

11. Sicherheitsvorrichtung nach einem der Ansprüche 1 bis 10, **dadurch gekennzeichnet, dass** sie ein Mittel zur Selbsteinstellung aufweist.

## Claims

1. Safety device for a combustible liquid heating apparatus, **characterised in that** it is installed on a transportable oil stove, and **in that** it comprises:
- a detection assembly (C₁, C₂, C₃, C₄), composed principally of a micro-sensor selected from the group (thermal conductivity micro-sensor, catalytic micro-sensor, semi-conductor oxide micro-sensor, electrochemical micro-sensor), this detection assembly being:
• capable of directly measuring any production of a rate lower than 1 % of dangerous or undesired gas in the surroundings of the stove,
• and capable of informing an electronic control assembly (B), the latter being capable of automatically actuating an actuator (10) for stopping the oil stove as soon as the rate measured by the detection assembly reaches a predetermined rate lower than 1 %, and
- a push-button (11) for stopping the oil stove manually.

2. Safety device according to claim 1, **characterised in that** it also comprises a discrimination assembly (D), which permits a production of undesired gas to be distinguished from a gaseous production which has a characteristic close to that of the undesired gas.

3. Safety device according to claim 2, **characterised in that** the undesired gas is CO₂.

4. Safety device according to any of claims 1 to 3, **characterised in that** it also comprises a push-button (11), the operation of which is obligatory to start the stove.

5. Safety device according to any of claims 1 to 4, **characterised in that** it also comprises a temperature detector (9) which serves as a thermostat for the apparatus.

6. Safety device according to any of claims 1 to 5, **characterised in that** the micro-sensor is a thermal conductivity micro-sensor (A₁), which comprises a heating element (3) activated by electronic means (1) and a temperature sensor (4) mounted in a Wheatstone bridge (5) associated with an amplifier (2).

7. Safety device according to any of claims 1 to 5, **characterised in that** the micro-sensor is a micro-sensor (A₂) of the semi-conductor type, which is composed of a heating filament (12) and a sensitive layer (13) and associated with an amplifier (14).

8. Safety device according to any of claims 1 to 5, **characterised in that** the micro-sensor is a micro-sensor (A₃) of the catalytic type, which is composed of a platinum filament (23), regulated by an electronic heating and management means (25), and is associated with an amplifier (24).

9. Safety device according to any of claims 1 to 5, **characterised in that** the micro-sensor is an electrochemical micro-sensor (A₄), which is mounted on its management circuit (35) and associated with an amplifier (34).

10. Safety device according to any of claims 1 to 9, **characterised in that** it comprises a module (7) for monitoring the state of the fuel source (6).

11. Safety device according to any of claims 1 to 10, **characterised in that** it comprises a self-calibrating means.
